# DEMANDE DE BREVET EUROPEEN

(11) **EP 4 252 584 A1**
(43) Date de publication de la demande: **04.10.2023**
(21) Numéro de dépôt: 23161095.7
(22) Date de dépôt: 10.03.2023
(51) Int. Cl.: A47B 47/00, A47B 47/02

(54) **MEUBLE MODULAIRE**

(30) Priorité: 31.03.2022 WO PCT/IB2022/053024
(71) Demandeur: Deriaz, Dominique, 1005 Lausanne (CH)
(72) Inventeur: Deriaz, Dominique, 1005 Lausanne (CH)
(74) Mandataire: Grosfillier, Philippe

(57) **Abrégé**

Meuble formé d'un ensemble de modules identiques constitués de trois panneaux perforés (1,2,3) ayant chacun la forme d'un quadrilatère; les modules étant fixés les uns aux autres au moyen d'éléments de fixation, tels que rivets, disposés à travers les trous des panneaux ; **caractérisé** par le fait que :
- le premier panneau (1) et le deuxième panneau (2) sont fixés l'un à l'autre le long d'un premier côté commun (4) et sont orientés selon deux plans qui forment un angle compris entre 0° et 180°,
- le premier panneau (1) et le troisième panneau (3) sont fixés l'un à l'autre le long d'un côté commun (5) et sont orientés selon deux plans qui forment un angle compris entre + Z° et - Z°, Z étant un nombre supérieur à 0 et inférieur à 90.
- le deuxième et le troisième panneau sont fixés l'un à l'autre le long d'un côté (6,7) du troisième panneau (3) et sont orientés selon des plans perpendiculaires,
- chaque panneau (1,2,3) comprend un côté libre comportant une extension en forme de bande rectangulaire perforée (8) qui est orientée perpendiculairement par rapport audit panneau (1,2,3).

## Description

### Domaine de l'invention

L'invention concerne le domaine du mobilier, et plus précisément celui des objets mobiliers constitués de modules.

### Description de l'invention

La présente invention concerne un meuble modulaire tel que défini dans les revendications.

**Principe** : système modulable d'assemblage permettant de réaliser des meubles simples ou mutli fonctionnels, des cloisonnements légers, etc.

Chaque panneau comporte un maillage formé de trous réguliers pouvant s'assembler de multiples manières par l'intermédiaire de vis, rivet POP, etc. L'assemblage des modules selon l'invention permet de réaliser non seulement des meubles standards simples tels que bibliothèques, tables, bancs, lits ou séparations légères, mais également des objets composés regroupant dans un seul élément plusieurs fonctions de meubles. A plus grande échelle, l'assemblage de modules peut également servir à structurer l'espace d'un appartement ou d'un bâtiment.

### Description :

Selon un mode de réalisation de l'invention, un module est constitué de l'assemblage d'un panneau carré et de deux panneaux rectangulaires, la surface d'un panneau rectangulaire étant égale à deux fois la surface du panneau carré. Les côtés libres des panneaux se terminent par un retour continu à angle droit, formant ainsi une bande rectangulaire perforée.

Le diamètre des trous peut varier en fonction du système de fixations.

Matériaux : bois, métal aluminium, plastique, cartons, etc. (non-restrictif)

Forme : non restrictive (exemple : modification des dimensions et des perforations, ainsi que réalisation de forme avec des angles de 45 ou 30°.

Procédé de fabrication : non-restrictif (injection moulage, pliage, etc.

Utilisations : bibliothèque, table, bancs, lits, séparation, etc. (non restrictif).

### Spécificités :

1) Forme simple pouvant être produit de façon industrielle
2) Montage rapide et simple par l'affranchissement des composants usuels de meubles traditionnels, exemples : bibliothèque : tablar, montants, croisillons etc, table : plateaux, pieds, etc.
3) Assemblage pouvant être plus ou moins robuste en fonction du nombre de fixations
4) Dispositif modulable comme « une brique » pouvant également servir de cloisonnement d'appartement, de bâtiment.

L'invention est décrite de manière plus détaillée ci-dessous, notamment au moyen d'exemples et de figures qui sont brièvement résumées comme suit :
- Figure 1 :: Présentation d'un module selon l'invention
- Figure 2 :: Exemple de module selon l'invention (B=A)
- Figure 3 :: Autre exemple de module selon l'invention (B=2A)
- Figure 4 :: Autre exemple de module selon l'invention (B=3A)
- Figure 5 :: Autre exemple de module selon l'invention (angle entre 1^{er} et 2^{e} panneau inférieur à 0°)
- Figure 6 :: Exemple de meuble formé de modules selon l'invention
- Figure 7 :: Autre exemple de meuble formé de modules selon l'invention

### Liste des références numériques utilisées dans les figures

- 1.: Premier panneau (rectangle)
- 2.: Deuxième panneau (rectangle)
- 3.: Troisième panneau (carré)
- 4.: Côté commun au premier et deuxième panneau
- 5.: Côté commun au premier et troisième panneau
- 6.: Côté troisième panneau en contact avec le deuxième panneau
- 7.: Côté commun au deuxième et troisième panneau
- 8.: Bande rectangulaire

- A :: Largeur rectangle/Côté carré
- B :: Longueur rectangle
- C :: Largeur bande rectangulaire

Il convient de relever que l'invention ne se limite pas aux exemples illustrés.

Le troisième panneau n'est pas forcément carré. Il peut p.ex. se présenter sous la forme d'un losange, d'un parallélogramme, voire un trapèze.

De même, l'angle formé entre le premier et le deuxième panneau n'est pas nécessairement de 90°.

Enfin, le premier et le deuxième panneau ne sont pas forcément rectangulaires.

## Revendications

1. Meuble formé d'un ensemble de modules identiques constitués de trois panneaux perforés (1,2,3) ayant chacun la forme d'un quadrilatère; les modules étant fixés les uns aux autres au moyen d'éléments de fixation, tels que rivets, disposés à travers les trous des panneaux ; **caractérisé par le fait que** :
- le premier panneau (1) et le deuxième panneau (2) sont fixés l'un à l'autre le long d'un premier côté commun (4) et sont orientés selon deux plans qui forment un angle compris entre 0° et 180°,
- le premier panneau (1) et le troisième panneau (3) sont fixés l'un à l'autre le long d'un côté commun (5) et sont orientés selon deux plans qui forment un angle compris entre + Z° et - Z°, Z étant un nombre supérieur à 0 et inférieur à 90.
- le deuxième et le troisième panneau sont fixés l'un à l'autre le long d'un côté (6,7) du troisième panneau (3) et sont orientés selon des plans perpendiculaires,
- chaque panneau (1,2,3) comprend un côté libre comportant une extension en forme de bande rectangulaire perforée (8) qui est orientée perpendiculairement par rapport audit panneau (1,2,3).

2. Meuble selon la revendication 1 dans lequel le premier et le deuxième panneau (1,2) sont rectangulaires et de dimensions identiques ; le troisième panneau (3) ayant la forme d'un carré dont la longueur du côté (A) est égale à la largeur des rectangles.

3. Meuble selon la revendication 2 dans lequel la longueur (B) des rectangles (1,2) est un multiple de la longueur (A) du côté du carré (3).

4. Meuble selon la revendication 2 ou 3 dans lequel la largeur (C) de la bande rectangulaire (8) est égale à la distance entre deux trous.

5. Meuble selon la revendication 2, 3 ou 4 dans lequel le deuxième panneau (2) et le troisième panneau (3) sont fixés l'un à l'autre le long d'un côté commun et dans lequel chaque panneau (1,2,3) est perpendiculaire aux deux autres panneaux (1,2,3).

6. Meuble selon l'une quelconque des revendications 2 à 5 dans lequel la longueur (A) du côté du carré (3) est un multiple de la distance entre deux trous.

7. Meuble selon l'une quelconque des revendications précédentes dans lequel les modules sont fixés les uns aux autres, au moins partiellement, par l'intermédiaire de leurs bandes rectangulaires (8).
